# EUROPÄISCHE PATENTSCHRIFT

(11) **EP 1 881 141 B1**
(45) Veröffentlichungstag und Bekanntmachung des Hinweises auf die Patenterteilung: **10.09.2008**
(21) Anmeldenummer: 07014238.5
(22) Anmeldetag: 20.07.2007
(51) Int. Cl.: E05C 9/02

(54) **Verriegelungseinrichtung für Fenster- oder Türflügel**
Locking device for window or door leaves
Dispositif de verrouillage pour vantail

(30) Priorität: 21.07.2006 DE 202006011280 U
(43) Veröffentlichungstag der Anmeldung: 23.01.2008
(73) Patentinhaber: GLUSKE-BKV GmbH, 42281 Wuppertal (DE)
(72) Erfinder: Kretek, Peter, 42287 Wuppertal (DE)
(74) Vertreter: Draudt, Axel Hermann Christian

(56) Entgegenhaltungen:
- EP-A- 1 172 508
- WO-A-01/71127
- DE-U1- 9 103 676

## Beschreibung

Die Erfindung betrifft eine Verriegelungseinrichtung für Fenster- oder Türflügel, mit einem ersten Getriebe, das eine Drehbewegung um eine erste Achse in eine quer dazu verlaufende Linearbewegung umsetzt und damit einen Schieber bewegt.

Derartige Verriegelungseinrichtungen sind hinlänglich bekannt, beispielsweise den Patentschriften WO 01/71127 A, EP 1 172 508 A oder DE 91 03 676 U1. Es gibt allerdings einige Anwendungsfälle, bei denen bei einer Fenstergröße unterschiedliche Zugriffsmöglichkeiten bzw. Einsetzmöglichkeiten für den Drehhebel bzw. Olive nicht nur wünschenswert, sondern auch notwendig sind.

Ein Beispiel dafür sind sogenannte Fassadenfenster, die aus einem Außenflügel, der auch Putzflügel bezeichnet wird, sowie einem Innenflügel, der auch Drehabzugflügel genannt wird, bestehen.

Diese beiden Flügel haben unterschiedliche Anbringungsmöglichkeiten für die entsprechenden Hebel. Demzufolge müssen für derartige Fassadenfenster also auch unterschiedliche Verriegelungseinrichtungen hergestellt werden. Vor allen Dingen muss aber bei der Produktion bzw. Montage der einzelnen Fenster zwingend darauf geachtet werden, die entsprechende Verriegelungseinrichtung, die für diesen Flügel gedacht ist, auch einzubauen.

Dies ist nicht nur eine kostenintensive Lösung. Darüber hinaus besteht auch die Möglichkeit, falsche Verriegelungseinrichtungen zu verwenden, wodurch die Montagezeit unnötig verlängert und somit ebenfalls verteuert wird.

Der Erfindung liegt daher die Aufgabe zugrunde, eine Verriegelungseinrichtung der eingangs genannten Art anzugeben, die mit technisch einfachen Mitteln die Nachteile des Standes der Technik vermeidet und eine Herstellung unterschiedlicher Verriegelungseinrichtungen unnötig macht.

Diese Aufgabe wird bei einer Verriegelungseinrichtung der eingangs genannten Art erfindungsgemäß gelöst durch ein zweites Getriebe, das eine Drehbewegung um eine zweite Achse in eine quer dazu verlaufende Linearbewegung umsetzt und damit den Schieber in die gleiche oben angegebene Bewegungsrichtung bewegt, wobei die beiden Achsen quer zueinander verlaufend angeordnet sind.

Der Kern der Erfindung besteht darin, dass bei ein und derselben Einbauposition der Verriegelungseinrichtung für jedes Fenster zwei Zugangsmöglichkeiten zur Betätigung dieser Verriegelungseinrichtung gegeben sind, wobei je nach Flügelart nur eine Öffnung verwandt wird.

Es muss aber auch überhaupt nicht darauf geachtet werden, welche Verriegelungseinrichtung in die unterschiedlichen Flügel eingebaut werden müssen, da es lediglich nur eine einzige Ausführungsform von Verriegelungseinrichtungen gibt, die für beide Flügelarten geeignet ist.

Es gibt eine Vielzahl von Möglichkeiten, eine Linearbewegung mittels einer Drehbewegung zu erzeugen. Vorteilhaft ist es aber, wenn das erste Getriebe aus einem ersten Zahnrad und einer damit in Eingriff stehenden ersten Zahnstange besteht.

Selbstverständlich ist es auch dabei möglich, dass das zweite Getriebe aus einem zweiten Zahnrad und einer damit in Eingriff stehenden zweiten Zahnstange besteht.

Es besteht die Möglichkeit, die beiden ersten und zweiten Zahnräder mit sich kreuzenden ersten und zweiten Achsen an den Zahnstangen anzuordnen. Eine kompaktere Bauweise ist aber dann möglich, wenn die beiden Achsen in Richtung der Linearbewegung schnittpunktfrei zueinander versetzt angeordnet sind. Dadurch können die ersten und zweiten Zahnräder viel näher an die jeweils andere Zahnstange herangeführt werden, so dass eine geringe Einbautiefe möglich ist. Ein bevorzugtes Stichmaß beträgt dabei 43 mm.

Zur Erhöhung der Festigkeit, aber auch zur Erleichterung der Herstellung ist es möglich, dass die beiden Zahnstangen einstückig miteinander und im Querschnitt winkelförmig ausgebildet.sind und einen Schlitten bilden. Dadurch wird auch noch die Montage der Verriegelungseinrichtung wesentlich vereinfacht, da lediglich für beide Getriebe ein Schlitten angeordnet werden muss.

Dabei ist ein noch bessere Führung des Schlittens gegeben, wenn die Zahnstangen an einem ersten Ende des Schlittens ausgebildet sind und an einem diesem ersten Ende entgegengesetzten Ende ein drittes Zahnrad angeordnet ist, das auf einer dritten Zahnstange bei der Linearbewegung in dieser Richtung abrollbar ist.

Gemäß einer Weiterbildung der Erfindung ist es vorgesehen, dass an einem Ende des Schlittens eine Rastvorrichtung bei maximaler Linearbewegung zur Verriegelung des Fenster- bzw. Türflügels in Eingriff bringbar ist.

Eine Möglichkeit, eine derartige Rastvorrichtung auszubilden besteht darin, diese Rastvorrichtung als Feder mit hakenförmigem freien Ende auszubilden. Dieses hakenförmige Ende kann dann bei maximalem Verfahrweg des Schlittens in eine Rastnut einrücken und so verhindern, dass der Schlitten sich selbstständig aus der Extrem- oder Maximalposition entfernen kann.

Eine Drehbewegung der ersten und zweiten Zahnräder wird dadurch erleichtert, dass die ersten und zweiten Zahnräder in Lagerbuchsen aufgenommen sind.

Eine kostengünstige Lösung für das Material besteht dabei, diese Lagerbuchse aus Kunststoff, beispielsweise aus Teflon, herzustellen.

Damit die oben genannten Getriebe nicht in eine am Fenster- oder Türrahmen vorhandene Aussparung umständlich eingesetzt werden müssen, ist es vorteilhaft, wenn die Getriebe in einem mit einem Deckel verschließbaren Gehäuse aufgenommen sind.

Weitere Merkmale und Vorteile der Erfindung ergeben sich aus der folgenden Beschreibung eines Ausführungsbeispiels sowie aus den Figuren, auf die Bezug genommen wird. Es zeigen:
- Fig.1:: eine perspektivische Explosionsansicht einer Verriegelungseinrichtung für Fenster- bzw. Türflügel; und
- Fig.2:: eine Stirnansicht der Darstellung gemäß Fig.1.

Anhand der Figuren 1 und 2 wird nunmehr ein Ausführungsbeispiel einer Verriegelungsvorrichtung 10 für Fenster- oder Türflügel beschrieben. Die in diesen Figuren gezeigte Verriegelungseinrichtung 10 besteht im wesentlichen aus einem ersten Getriebe 12, das eine Drehbewegung um eine erste Achse 14, wie in Fig. 2 gezeigt ist, in eine quer dazu verlaufende Linearbewegung umsetzt. Das bedeutet, dass ein Schieber 16 in Richtung seiner Längsachse hin und her bewegt werden kann.

Des Weiteren ist ein zweites Getriebe 18 vorhanden, das eine Drehbewegung um eine zweite Achse 20, die ebenfalls in Fig. 2 gezeigt ist, in eine quer dazu verlaufende Linearbewegung umsetzt. Diese Linearbewegung ist selbstverständlich die gleiche Linearbewegung, die oben mit Bezug auf den Schieber 16 angegeben worden ist.

Eine Besonderheit bei dieser Verriegelungsvorrichtung 10 besteht nun darin, dass die beiden Achsen 14 und 20 quer zueinander verlaufend angeordnet sind. Bei dem gezeigten Ausführungsbeispiel sind die beiden Achsen 14,20 im wesentlichen senkrecht zueinander angeordnet.

Die ersten und zweiten Getriebe 12 bzw. 18 bestehen jeweils aus einem ersten Zahnrad 22 bzw. zweiten Zahnrad 26, die jeweils mit einer ersten Zahnstange 24 bzw. einer zweiten Zahnstange 28 in Eingriff stehen. Diese beiden ersten und zweiten Zahnstangen 24 und 28 erstrecken sich ebenfalls in die Linearbewegungsrichtung und sind bei dem in den Figuren gezeigten Ausführungsbeispiel unterhalb des Schiebers 16 angeordnet.

Damit eine kompakte Bauweise möglich ist, sind die beiden Achsen 14 und 20 so angeordnet, dass sie sich nicht schneiden. Das heißt also, sie sind entlang der Linearbewegung nebeneinander bzw. je nach Sichtweise hintereinander angeordnet.

Des Weiteren sind die ersten und zweiten Zahnstangen 24 bzw. 28 so ausgebildet, dass die einstückig miteinander und im Querschnitt winkelförmig sind und somit einen sogenannten Schlitten 30 bilden.

Dabei sind die Zähne der Zahnstangen an einem ersten Ende des Schlittens 30 ausgehend bis zu etwa 2/3 der gesamten Länge des Schlittens 30 ausgebildet.

Bei dem anderen bzw. dem ersten Ende entgegengesetzten Ende ist noch ein drittes Zahnrad 32 derart angeordnet, dass es bei einer Linearbewegung auf einer dritten Zahnstange 34 abrollen kann. Dieses dritte Zahnrad 32 wird mittels eines Achsstiftes 44 an dem besagten Ende des Schlittens 30 drehbar fixiert.

Wie in Fig. 1 zu sehen, ist unterhalb des mit dem dritten Zahnrad 32 versehenen Endes des Schlittens 30 eine Rastvorrichtung in Form einer Feder 36 angeordnet. Dabei weist das freie Ende der Feder 36 eine Hakenform auf, die gemäß Fig.1 nach oben ausgerichtet ist. Diese Hakenform bzw. dieses freie Ende mit dem Haken kann eine nicht näher dargestellte Rastlücke des Schlittens 30 dann ergreifen, wenn dieser Schlitten 30 in seine extreme bzw. maximale Position zum Verschließen des entsprechenden Flügels verfahren worden ist. Diese Feder 36 dient daher dazu, ein unbeabsichtigtes Entriegeln des entsprechenden Flügels zu verhindern.

Wie des Weiteren in Fig. 1 gezeigt, sind die Zapfen der ersten und zweiten Zahnräder 22 und 26 jeweils in Lagerbuchsen 38 aufgenommen, die bevorzugterweise aus Kunststoff bestehen und sowohl der Geräuschdämmung als auch der Aufrechterhaltung der Gleitfähigkeit der drehenden Zapfen dient.

Alle bisher beschriebenen Einzelteile der Verriegelungsvorrichtung 10 sind in einem mit einem Deckel 40 verschließbaren Gehäuse 42 aufgenommen, wodurch eine kompakte und auch einfach zu montierende Verriegelungsvorrichtung 10 geschaffen ist.

Selbstverständlich sind in dem Gehäuse 42 auch die entsprechenden Aufnahmen für die beiden Getriebe 12 und 18 vorhanden. Auch ist die Feder 36 bei dem Gehäuse 42 befestigt. Ferner ist an dem Boden des Gehäuses 42 die dritte Zahnstange 34 ausgebildet.

Falls bei dem dargestellten Ausführungsbeispiel der Verriegelungsvorrichtung 10 das erste Zahnrad 22 als Betätigungseinrichtung benutzt werden soll, muss lediglich im Bereich des Deckels 40 eine entsprechende Öffnung vorgesehen werden.

Erfindungsgemäß ist daher eine äußerst kompakte und vielseitig anwendbare Verriegelungsvorrichtung für Fenster-und Türflügel angegeben.

### Bezugszeichenliste:

- 10: Verriegelungseinrichtung
- 12: 1. Getriebe
- 14: 1. Achse
- 16: Schieber
- 18: 2. Getriebe
- 20: 2. Achse
- 22: 1. Zahnrad
- 24: 1. Zahnstange
- 26: 2. Zahnrad
- 28: 2. Zahnstange
- 30: Schlitten
- 32: 3. Zahnrad
- 34: 3. Zahnstange
- 36: Rastvorrichtung, Feder
- 38: Lagerbuchse
- 40: Deckel
- 42: Gehäuse
- 44: Achsstift

## Patentansprüche

1. Verriegelungseinrichtung (10) für Fenster- oder Türflügel, mit einem ersten Getriebe (12), das eine Drehbewegung um eine erste Achse (14) in eine quer dazu verlaufende Linearbewegung umsetzt und damit einen Schieber (16) bewegt, **gekennzeichnet durch** ein zweites Getriebe (18), das eine Drehbewegung um eine zweite Achse (20) in eine quer dazu verlaufende Linearbewegung umsetzt und damit den Schieber (16) in die gleiche oben angegebene Bewegungsrichtung bewegt, wobei die beiden Achsen (14,20) quer zueinander verlaufend angeordnet sind.

2. Verriegelungseinrichtung (10) nach Anspruch 1, **dadurch gekennzeichnet, dass** das erste Getriebe (12) aus einem ersten Zahnrad (22) und einer damit in Eingriff stehenden ersten Zahnstange (24) besteht.

3. Verriegelungseinrichtung (10) nach Anspruch 1 oder 2, **dadurch gekennzeichnet, dass** das zweite Getriebe (18) aus einem zweiten Zahnrad (26) und einer damit in Eingriff stehenden zweiten Zahnstange (28) besteht.

4. Verriegelungseinrichtung (10) nach einem der Ansprüche 1 bis 3, **dadurch gekennzeichnet, dass** die beiden Achsen (14,20) in Richtung der Linearbewegung schnittpunktfrei zueinander versetzt angeordnet sind.

5. Verriegelungseinrichtung (10) nach Anspruch 3 oder 4, **dadurch gekennzeichnet, dass** die beiden Zahnstangen (24,28) einstückig miteinander und im Querschnitt winkelförmig ausgebildet sind und einen Schlitten (30) bilden.

6. Verriegelungseinrichtung (10) nach Anspruch 5, **dadurch gekennzeichnet, dass** die Zahnstangen (24,28) an einem ersten Ende des Schlittens (30) ausgebildet sind und dass an einem diesem ersten Ende entgegengesetzten Ende ein drittes Zahnrad (32) angeordnet ist, das auf einer dritten Zahnstange (34) bei der Linearbewegung in dieser Richtung abrollbar ist.

7. Verriegelungseinrichtung (10) nach Anspruch 6, **dadurch gekennzeichnet, dass** an einem Ende des Schlittens (30) eine Rastvorrichtung (36) bei maximaler Linearbewegung zur Verriegelung des Fenster- bzw. Türflügels in Eingriff bringbar ist.

8. Verriegelungseinrichtung (10) nach Anspruch 7, **dadurch gekennzeichnet, dass** die Rastvorrichtung eine Feder (36) mit hakenförmigem freien Ende ist.

9. Verriegelungsrichtung (10) nach einem der Ansprüche 1 bis 8, **dadurch gekennzeichnet, dass** die ersten und zweiten Zahnräder (22,26) in Lagerbuchsen (38) aufgenommen sind.

10. Verriegelungseinrichtung (10) nach Anspruch 9, **dadurch gekennzeichnet, dass** die Lagerbuchsen (38) aus Kunststoff bestehen.

11. Verriegelungseinrichtung (10) nach einem der Ansprüche 1 bis 10, **dadurch gekennzeichnet, dass** die Getriebe (12,18) in einem mit einem Deckel (40) verschließbaren Gehäuse (42) aufgenommen sind.

## Claims

1. Locking device (10) for window or door leaves, having a first gear mechanism (12) which converts a rotary movement about a first axis (14) into a linear movement extending transverse thereto and thereby moves a slide (16), **characterised by** a second gear mechanism (18) which converts a rotary movement about a second axis (20) into a linear movement extending transverse thereto and thereby moves the slide (16) in the same movement direction as mentioned above, wherein the two axes (14, 20) are disposed extending transverse to each other.

2. Locking device (10) as claimed in claim 1, **characterised in that** the first gear mechanism (12) consists of a first toothed wheel (22) and a first toothed rack (24) in engagement therewith.

3. Locking device (10) as claimed in claim 1 or 2, **characterised in that** the second gear mechanism (18) consists of a second toothed wheel (26) and a second toothed rack (28) in engagement therewith.

4. Locking device (10) as claimed in any one of claims 1 to 3, **characterised in that** the two axes (14, 20) are disposed offset with respect to each other in the direction of the linear movement and without intersecting.

5. Locking device (10) as claimed in claim 3 or 4, **characterised in that** the two toothed racks (24, 28) are formed as one piece with each other and with an angular cross-section and form a carriage (30).

6. Locking device (10) as claimed in claim 5, **characterised in that** the toothed racks (24, 28) are formed on a first end of the carriage (30) and that on an end opposite to this first end a third toothed wheel (32) is disposed which, during the linear movement, is able to roll on a third toothed rack (34) in this direction.

7. Locking device (10) as claimed in claim 6, **characterised in that** a latch device (36) can be brought into engagement on one end of the carriage (30) in the case of maximum linear movement in order to lock the window or door leaf.

8. Locking device (10) as claimed in claim 7, **characterised in that** the latch device is a spring (36) with a hook-shaped free end.

9. Locking device (10) as claimed in any one of claims 1 to 8, **characterised in that** the first and second toothed wheels (22, 26) are received in bearing bushes (38).

10. Locking device (10) as claimed in claim 9, **characterised in that** the bearing bushes (38) consist of synthetic material.

11. Locking device (10) as claimed in any one of claims 1 to 10, **characterised in that** the gear mechanisms (12, 18) are received in a housing (42) which can be closed by a cover (40).

## Revendications

1. Dispositif de verrouillage (10) pour des vantaux de fenêtre ou de porte, avec un premier mécanisme de transmission (12) qui transforme un mouvement rotatif sur un premier axe (14) en mouvement linéaire transversal par rapport à celui-ci et déplace ainsi un coulisseau (16), **caractérisé par** un deuxième mécanisme de transmission (18) qui transforme un mouvement rotatif sur un deuxième axe (20) en mouvement linéaire transversal par rapport à celui-ci et déplace ainsi le coulisseau (16) dans le même sens de déplacement que celui qui a été indiqué précédemment, les deux axes (14, 20) étant disposés transversalement l'un par rapport à l'autre.

2. Dispositif de verrouillage (10) selon la revendication 1, **caractérisé en ce que** le premier mécanisme de transmission (12) se compose d'une première roue dentée (22) et d'une première crémaillère (24) en prise avec celle-ci.

3. Dispositif de verrouillage (10) selon la revendication 1 ou 2, **caractérisé en ce que** le deuxième mécanisme de transmission (18) se compose d'une deuxième roue dentée (26) et d'une deuxième crémaillère (28) en prise avec celle-ci.

4. Dispositif de verrouillage (10) selon l'une des revendications 1 à 3, **caractérisé en ce que** les deux axes (14, 20) sont décalés l'un par rapport à l'autre sans intersection dans le sens du mouvement linéaire.

5. Dispositif de verrouillage (10) selon la revendication 3 ou 4, **caractérisé en ce que** les deux crémaillères (24, 28) sont réalisées d'une seule pièce et suivant un certain angle, en coupe transversale, et forment un élément coulissant (30).

6. Dispositif de verrouillage (10) selon la revendication 5, **caractérisé en ce que** les crémaillères (24, 28) sont formées à une première extrémité de l'élément coulissant (30) et **en ce qu'**il est prévu, à une extrémité opposée à cette première extrémité, une troisième roue dentée (32) qui, lors du mouvement linéaire, est apte à rouler dans ce sens sur une troisième crémaillère (34).

7. Dispositif de verrouillage (10) selon la revendication 6, **caractérisé en ce qu'**à une extrémité de l'élément coulissant (30), un dispositif d'enclenchement (36) est apte à venir en prise pour verrouiller le vantail de fenêtre ou de porte, lors du mouvement linéaire maximal.

8. Dispositif de verrouillage (10) selon la revendication 7, **caractérisé en ce que** le dispositif d'enclenchement consiste en un ressort (36) avec une extrémité libre en forme de crochet.

9. Dispositif de verrouillage (10) selon l'une des revendications 1 à 8, **caractérisé en ce que** les première et deuxième roues dentées (22, 26) sont logées dans des coussinets (38).

10. Dispositif de verrouillage (10) selon la revendication 9, **caractérisé en ce que** les coussinets (38) sont en matière plastique.

11. Dispositif de verrouillage (10) selon l'une des revendications 1 à 10, **caractérisé en ce que** les mécanismes de transmission (12, 18) sont logés dans un boîtier (42) apte à être fermé par un couvercle (40).
